# EUROPÄISCHE PATENTANMELDUNG

(11) **EP 4 763 367 A1**
(43) Veröffentlichungstag der Anmeldung: **24.06.2026**
(21) Anmeldenummer: 25224321.7
(22) Anmeldetag: 17.12.2025
(51) Int. Cl.: B08B 3/02, B08B 13/00

(54) **HOCHDRUCKREINIGUNGSGERÄT UND VERFAHREN ZUM BETRIEB EINES HOCHDRUCKREINIGUNGSGERÄTS**

(30) Priorität: 20.12.2024 DE 102024139282
(71) Anmelder: Andreas Stihl AG & Co. KG, 71336 Waiblingen (DE)
(72) Erfinder: Nadler, Simon, 70186 Stuttgart (DE); Grohmann, Rainer, 71638 Ludwigsburg (DE); Baßmann, Stefan, 71522 Backnang (DE)
(74) Vertreter: Karzel, Philipp

(57) **Zusammenfassung**

Die Erfindung betrifft ein Hochdruckreinigungsgerät (1) umfassend eine Hauptleitung (5), durch die mittels einer Hochdruckpumpe (3) Flüssigkeit förderbar ist, ein Bedienelement (42), mit dem die Größe eines Flüssigkeitsvolumenstroms der Flüssigkeit in der Hauptleitung (5) basierend auf einem vom Bedienelement (42) generierten Steuersignal beeinflussbar ist und eine Beimischvorrichtung (80), mit der der Flüssigkeit ein Zusatzmittel (81) mit einem Zusatzmittelvolumenstrom zuführbar ist. Die Beimischvorrichtung (80) stellt die Größe des Zusatzmittelvolumenstroms basierend auf dem Steuersignal ein.

## Beschreibung

Die Erfindung betrifft ein Hochdruckreinigungsgerät nach dem Oberbegriff des Anspruchs 1 und ein Verfahren zum Betrieb eines Hochdruckreinigungsgeräts nach dem Oberbegriff des Anspruchs 13.

Aus der EP 4 389 296 A1 ist ein Hochdruckreinigungsgerät bekannt, bei dem der Druck in der Hauptleitung mittels Betätigung eines Bedienelements vorgebbar ist. Zur Beimischung eines Zusatzmittels zur in der Hauptleitung geförderten Flüssigkeit ist eine Zusatzpumpe vorgesehen. Die Pumpleistung wird in Abhängigkeit des Drucks in der Hauptleitung geregelt. Hierfür wird der Druck in der Hauptleitung mittels eines Druckmessers bestimmt. Der Einsatz eines Druckmessers ist konstruktiv aufwendig und teuer.

Der vorliegenden Erfindung liegt die Aufgabe zugrunde, ein gattungsgemäßes Hochdruckreinigungsgerät derart weiterzubilden, dass der Zusatzmittelvolumenstrom auf einfache Weise an den Flüssigkeitsvolumenstrom anpassbar ist.

Diese Aufgabe wird durch ein Hochdruckreinigungsgerät mit den Merkmalen des Anspruchs 1 gelöst.

Eine weitere Aufgabe der Erfindung liegt darin, ein gattungsgemäßes Verfahren zum Betrieb eines Hochdruckreinigungsgeräts derart weiterzubilden, dass die Größe des Zusatzvolumenstroms auf einfache Weise an die Größe des Flüssigkeitsvolumenstroms anpassbar ist.

Diese Aufgabe wird durch ein Verfahren mit den Merkmalen des Anspruchs 13 gelöst.

Das Hochdruckreinigungsgerät umfasst eine Hauptleitung, durch die mittels einer Hochdruckpumpe Flüssigkeit förderbar ist. Insbesondere umfasst das Hochdruckreinigungsgerät, insbesondere die Hauptleitung, eine Ausspritzöffnung. Insbesondere umfasst das Hochdruckreinigungsgerät, insbesondere die Hauptleitung, einen Anschluss für eine Flüssigkeitsquelle. Insbesondere ist mittels der Hochdruckpumpe von dem Anschluss zu der Ausspritzöffnung Flüssigkeit durch die Hauptleitung förderbar.

Beim erfindungsgemäßen Hochdruckreinigungsgerät ist vorgesehen, dass die Größe des Flüssigkeitsvolumenstroms der Flüssigkeit in der Hauptleitung basierend auf dem vom Bedienelement generierten Steuersignal beeinflussbar ist. Mittels einer Beimischvorrichtung ist der Flüssigkeit, insbesondere der Hauptleitung, insbesondere in einer Stichleitung, Zusatzmittel zuführbar. Das Zusatzmittel ist der Flüssigkeit mit einem Zusatzmittelvolumenstrom zuführbar. Die Beimischvorrichtung stellt erfindungsgemäß die Größe des Zusatzmittelvolumenstroms basierend auf dem Steuersignal ein. Dadurch muss der Druck in der Hauptleitung nicht gemessen werden. Die Verwendung eines Druckmessers ist nicht erforderlich. Dies vereinfacht die Konstruktion des Hochdruckreinigungsgeräts und spart Kosten ein. Dadurch, dass basierend auf dem Steuersignal sowohl der Flüssigkeitsvolumenstrom als auch der Zusatzmittelvolumenstrom beeinflussbar, insbesondere veränderbar, insbesondere einstellbar ist, ist auf einfache Weise sichergestellt, dass mit größerem Flüssigkeitsvolumenstrom auch die Größe des Zusatzvolumenstroms zunimmt. Dadurch kann auch bei einem größeren Flüssigkeitsvolumenstrom der Flüssigkeit in der Hauptleitung die Konzentration des Zusatzmittels in der Flüssigkeit nahezu oder vollständig konstant gehalten werden. Eine aufwendige Regelung der Pumpleistung der Beimischvorrichtung ist nicht erforderlich.

Insbesondere wird das Steuersignal von einem Bediener durch Betätigung des Bedienelements generiert.

Insbesondere ist der Flüssigkeitsvolumenstrom mittels des Bedienelements so beeinflussbar, insbesondere veränderbar, insbesondere einstellbar, dass die Größe des Flüssigkeitsvolumenstroms mindestens drei verschiedene Werte annehmen kann. Dadurch ist der Flüssigkeitsvolumenstrom nicht nur zwischen Null und einem Maximalwert veränderbar, sondern kann mindestens einen Wert zwischen Null und einem Maximalwert annehmen. Insbesondere ist der Flüssigkeitsvolumenstrom mittels des Bedienelements so beeinflussbar, insbesondere veränderbar, insbesondere einstellbar, dass er mehrere verschiedene Werte zwischen Null und einem Maximalwert annehmen kann. Insbesondere ist der Flüssigkeitsvolumenstrom mittels des Bedienelements so beeinflussbar, insbesondere veränderbar, insbesondere einstellbar, dass die Größe des Flüssigkeitsvolumenstroms quasi-kontinuierlich, insbesondere kontinuierlich, verstellbar ist.

Insbesondere ist die Größe des Flüssigkeitsvolumenstroms in Abhängigkeit eines Betätigungsgrads des Bedienelements beeinflussbar. Insbesondere ist das Bedienelement zwischen einer Anfangsstellung, insbesondere einer Ruheposition, und einer Endstellung, insbesondere einer Endposition, insbesondere kontinuierlich verstellbar. Insbesondere nimmt die Intensität des Steuersignals mit zunehmender Entfernung des Bedienelements in Richtung weg von der Ruheposition in Richtung auf die Endposition zu, insbesondere mit zunehmendem Betätigungsgrad. Insbesondere wird der Flüssigkeitsvolumenstrom umso größer, je weiter das Bedienelement von der Ruheposition in Richtung auf die Endposition entfernt wird. Dadurch kann die Größe des Flüssigkeitsvolumenstroms in einem bestimmten Wertespektrum mittels des Bedienelements beeinflusst, insbesondere vorgegeben, insbesondere eingestellt werden. Dies ermöglicht eine komfortable und einfache Anpassung des Flüssigkeitsvolumenstroms an die jeweiligen Einsatzbedingungen.

Insbesondere ist die Größe des Zusatzmittelvolumenstroms vom Betätigungsgrad des Bedienelements abhängig. Dadurch, dass sowohl die Größe des Flüssigkeitsvolumenstroms, als auch die Größe des Zusatzmittelvolumenstroms vom Betätigungsgrad des Bedienelements abhängig sind, ist sichergestellt, dass die Größe des Flüssigkeitsvolumenstroms und die Größe des Zusatzmittelvolumenstroms voneinander abhängen. Je größer der Flüssigkeitsvolumenstrom ist, desto größer ist auch der Zusatzmittelvolumenstrom. Dadurch kann auf einfache Weise sichergestellt werden, dass die Konzentration des Zusatzmittels in der Flüssigkeit auch bei einer Veränderung der Größe des Flüssigkeitsvolumenstroms annährend oder genau konstant ist.

Insbesondere hängt das Steuersignal, insbesondere die Intensität des Steuersignals, vom Betätigungsgrad des Bedienelements ab. Je größer der Betätigungsgrad des Bedienelements ist, desto größer ist insbesondere die Intensität des Steuersignals. Insbesondere nimmt die Intensität des Steuersignals mit zunehmender Entfernung des Bedienelements in Richtung weg von der Ruheposition, in Richtung auf die Endposition zu.

In besonderer Weiterbildung der Erfindung umfasst das Hochdruckreinigungsgerät eine Volumenstromeinstellvorrichtung. Die Volumenstromeinstellvorrichtung dient zur Einstellung des Flüssigkeitsvolumenstroms, insbesondere der Größe des Flüssigkeitsvolumenstroms in der Hauptleitung. Insbesondere stellen sowohl die Volumenstromeinstellvorrichtung den Flüssigkeitsvolumenstrom in der Hauptleitung als auch die Beimischvorrichtung, die Größe des Zusatzmittelvolumenstroms basierend auf dem Steuersignal, insbesondere basierend auf der Intensität des Steuersignals, ein. Es kann vorgesehen sein, dass das Steuersignal unmittelbar als Eingangssignal sowohl von der Volumeneinstellvorrichtung, als auch von der Beimischvorrichtung empfangen wird. Insbesondere umfasst das Hochdruckreinigungsgerät eine Steuereinheit. Insbesondere wird basierend auf dem Steuersignal ein Flüssigkeitsvolumenstromsignal und ein Zusatzmittelvolumenstromsignal in der Steuereinheit generiert. Insbesondere wird das Flüssigkeitsvolumenstromsignal von der Steuereinheit an die Volumenstromeinstellvorrichtung gesandt und dort unmittelbar zur Einstellung der Größe des Flüssigkeitsvolumenstroms verwendet. Insbesondere wird das Zusatzmittelvolumenstromsignal von der Steuereinheit an die Beimischvorrichtung gesandt und dort unmittelbar zur Einstellung der Größe des Zusatzmittelvolumenstroms verwendet.

Insbesondere empfängt die Beimischvorrichtung zur Einstellung der Größe des Zusatzmittelvolumenstroms das Zusatzmittelvolumenstromsignal. Insbesondere wird das Zusatzmittelvolumenstromsignal ausschließlich basierend auf dem Steuersignal ermittelt, insbesondere bestimmt. Insbesondere ist zur Ermittlung des Zusatzmittelvolumenstromsignals keine Messung des Drucks oder des Flüssigkeitsvolumenstroms in der Hauptleitung erforderlich. Das Zusatzmittelvolumenstromsignal, insbesondere die Intensität des Zusatzmittelvolumenstromsignals, wird unabhängig von dem tatsächlich in der Hauptleitung vorliegenden Flüssigkeitsvolumenstrom, insbesondere unabhängig von der tatsächlich in der Hauptleitung vorliegenden Größe des Flüssigkeitsvolumenstroms, ermittelt, insbesondere bestimmt. Dadurch kann das Zusatzmittelvolumenstromsignal, insbesondere die Intensität des Zusatzmittelvolumenstromsignals, auf einfache Weise ermittelt, insbesondere bestimmt werden. Insbesondere kann das Zusatzmittelvolumenstromsignal auch das Steuersignal selbst sein. In diesem Fall ist die Zwischenschaltung einer Steuereinheit nicht erforderlich.

Insbesondere ist das Hochdruckreinigungsgerät so ausgelegt, dass die Größe des Zusatzmittelvolumenstroms proportional abhängig von der Größe des Flüssigkeitsvolumenstroms in der Hauptleitung ist. Dadurch kann eine konstante Konzentration des Zusatzmittels in der Flüssigkeit erreicht werden, auch wenn die Größe des Flüssigkeitsvolumenstroms verändert wird.

Insbesondere ist die Beimischvorrichtung eine Zusatzpumpe. Insbesondere wird das Zusatzmittel der Flüssigkeit in der Hauptleitung mittels der Zusatzpumpe zugeführt. Insbesondere liegt der Zusatzmittelvolumenstrom in einer Zuleitung zur Hauptleitung vor. Insbesondere fördert die Beimischvorrichtung, insbesondere die Zusatzpumpe, das Zusatzmittel unabhängig von der Hochdruckpumpe. Insbesondere handelt es sich bei der Beimischvorrichtung um keinen hydraulischen Aktor. Insbesondere ist die Beimischvorrichtung, insbesondere die Zusatzpumpe, die primäre Energiequelle für die Flüssigkeitsbewegung des Zusatzmittels. Insbesondere ist das Zusatzmittel flüssig. Insbesondere erzeugt die Beimischvorrichtung, insbesondere die Zusatzpumpe Energie in Form von Druck oder Strömung.

Insbesondere ist die Größe des Zusatzmittelvolumenstroms durch eine Taktung einer elektrischen Leistung, insbesondere einer elektrischen Energie, mit der die Beimischvorrichtung, insbesondere die Zusatzpumpe, betrieben wird, einstellbar. Insbesondere ist mittels des von dem Bedienelement generierten Steuersignals die Taktung der elektrischen Leistung, insbesondere der elektrischen Energie, einstellbar. Die Taktung der elektrischen Leistung, insbesondere der elektrischen Energie, kann insbesondere mittels einer Pulsweitenmodulation der der Beimischvorrichtung, insbesondere der Zusatzpumpe, zugeführten elektrischen Leistung, insbesondere Energie, erfolgen. Die Pulsweite kann dann in Abhängigkeit des Betätigungsgrads des Bedienelements, insbesondere in Abhängigkeit des Steuersignals, insbesondere in Abhängigkeit der Intensität des Steuersignals, eingestellt sein. Beispielsweise kann die Pulsweite umso kleiner gewählt sein, umso weiter das Bedienelement von der Ruheposition in Richtung auf die Endposition wegbewegt ist. Insbesondere kann die Pulsweite umso kleiner gewählt sein, umso größer das Steuersignal, insbesondere die Intensität des Steuersignals, ist. Die Größe des Zusatzmittelvolumenstroms kann auch über die Einstellung einer Betriebsfrequenz der Beimischvorrichtung, insbesondere der Zusatzpumpe, erfolgen. Die Einstellung der Größe des Zusatzmittelvolumenstroms kann auch über eine Phasenanschnittssteuerung erfolgen, für den Fall, dass die Beimischvorrichtung, insbesondere die Zusatzpumpe, mit Wechselspannung betrieben wird.

Es kann auch vorgesehen sein, dass die Beimischvorrichtung ein verstellbares Ventil ist. Insbesondere ist die Beimischvorrichtung eine Venturidüse mit verstellbarem Strömungsquerschnitt, insbesondere mit verstellbarem minimalem Strömungsquerschnitt.

Insbesondere umfasst die Volumenstromeinstellvorrichtung eine Bypassleitung. Die Hauptleitung weist einen Saugraum und einen Druckraum auf. Die Hochdruckpumpe ist zwischen dem Saugraum und dem Druckraum angeordnet. Insbesondere ist der Druckraum mit dem Saugraum fluidisch über eine Bypassleitung verbunden. Insbesondere ist in der Bypassleitung ein Bypassventil angeordnet. Das Bypassventil dient zur Regulierung des Flüssigkeitsvolumenstroms im Druckraum der Hauptleitung. Mittels des Bypassventils ist eine freie Querschnittsfläche der Bypassleitung einstellbar. Insbesondere ist das Bypassventil zumindest mittelbar mittels des Bedienelements betätigbar. Insbesondere ist das Bypassventil in Abhängigkeit des von dem Bedienelement generierten Steuersignals, insbesondere in Abhängigkeit der Intensität des Steuersignals, betätigbar. Insbesondere umfasst die Volumenstromeinstellvorrichtung außer der Bypassleitung das Bypassventil und einen Stellmotor, mit dem das Bypassventil so verstellbar ist, dass die freie Querschnittsfläche der Bypassleitung einstellbar ist. Insbesondere ist die freie Querschnittsfläche in Abhängigkeit des Steuersignals, insbesondere der Intensität des Steuersignals, einstellbar. Dadurch, dass die Regulierung des Flüssigkeitsvolumenstroms, insbesondere der Größe des Flüssigkeitsvolumenstroms, mittels eines Bypassventils erfolgt, kann das Hochdruckreinigungsgerät kostengünstig hergestellt werden. Die Regulierung des Flüssigkeitsvolumenstroms, insbesondere der Größe des Flüssigkeitsvolumenstroms, erfolgt vollkommen unabhängig von der verwendeten Motorart des Motors zum Antrieb der Hochdruckpumpe. Dementsprechend kann ein kostengünstiger Motor eingesetzt werden, und gleichzeitig ist die Regulierung des Flüssigkeitsvolumenstroms, insbesondere der Größe des Flüssigkeitsvolumenstroms möglich. Eine kostenintensive Drehzahlsteuerung für einen Motor ist dadurch verzichtbar. Teure Maßnahmen wie beispielsweise die Integration eines Frequenzumsetzers oder die Implementierung einer Phasenanschnittssteuerung sind nicht erforderlich. Insbesondere kann auf die Verwendung eines direkt angetriebenen asynchronen Motors mit entsprechender Drehzahlsteuerung verzichtet werden.

In alternativer Ausgestaltung kann vorgesehen sein, dass die Regulierung des Flüssigkeitsvolumenstroms im Druckraum in Abhängigkeit der Drehzahl des Motors zum Antrieb der Hochdruckpumpe erfolgt. In diesen Fall ist keine Bypassleitung vorgesehen. Die Größe des Flüssigkeitsvolumenstroms ist dann abhängig von der Drehzahl des Motors. Insbesondere ist die Drehzahl des Motors mittels des Bedienelements, insbesondere in Abhängigkeit des von dem Bedienelement generierten Steuersignals, insbesondere in Abhängigkeit der Intensität des Steuersignals, insbesondere in Abhängigkeit des Betätigungsgrads des Bedienelements, beeinflussbar, insbesondere vorgebbar, insbesondere einstellbar. Durch diese Ausgestaltung kann Bauraum eingespart werden. Es muss keine extra Bypassleitung vorgesehen werden.

Insbesondere ist ein Eingang der Beimischvorrichtung, insbesondere der Zusatzpumpe, fluidisch mit einem Behälter für das Zusatzmittel verbunden. Dadurch kann der Beimischvorrichtung auf einfache Weise das Zusatzmittel zugeführt werden. Der Behälter ist insbesondere austauschbar im Hochdruckreinigungsgerät gehalten. Dadurch kann der Behälter für Zusatzmittel auf einfache Weise ausgetauscht werden, wenn das Zusatzmittel verbraucht ist. Es kann auch vorgesehen sein, dass der Behälter nachfüllbar gestaltet ist.

Vorteilhaft ist die Beimischvorrichtung, insbesondere die Zusatzpumpe, eine Schwingankerpumpe. Dadurch kann die Zusatzpumpe besonders kompakt gestaltet sein. Dadurch wird durch die Zusatzpumpe nur wenig Bauraum beansprucht. Dadurch ist eine kompakte Gestaltung des Hochdruckreinigungsgeräts insgesamt möglich. Dadurch ist der Energieverbrauch zur Förderung des Zusatzmittels gering. Insbesondere ist die Schwingankerpumpe eine Vibrationspumpe. Es kann aber auch vorgesehen sein, dass die Zusatzpumpe eine Schwinganker-Membranpumpe ist.

Das Zusatzmittel ist insbesondere eine Reinigungsmittellösung. Dadurch ist mittels der aus der Ausspritzöffnung ausgespritzten Flüssigkeit eine effektive Reinigung der vom Flüssigkeitsstrahl getroffenen Gegenstände möglich.

Bei dem erfindungsgemäßen Verfahren zum Betrieb eines Hochdruckreinigungsgeräts ist vorgesehen, dass das Hochdruckreinigungsgerät eine Hauptleitung umfasst, durch die mittels einer Hochdruckpumpe Flüssigkeit mit einem Flüssigkeitsvolumenstrom förderbar ist, dass das Hochdruckreinigungsgerät so ausgelegt ist, dass die Größe des Flüssigkeitsvolumenstroms veränderbar, insbesondere vorgebbar, insbesondere einstellbar, ist, und dass der Flüssigkeit ein Zusatzmittel mit einem Zusatzmittelvolumenstrom zuführbar ist, und dass sowohl zur Einstellung der Größe des Flüssigkeitsvolumenstroms als auch zur Einstellung der Größe des Zusatzmittelvolumenstroms dasselbe Steuersignal verwendet wird.

Dies ist mit den oben zum erfindungsgemäßen Hochdruckreinigungsgerät geschilderten Vorteilen verbunden.

Insbesondere wird das Steuersignal durch Betätigung eines Bedienelements des Hochdruckreinigungsgeräts, insbesondere von einem Bediener, generiert.

Insbesondere ist das Steuersignal von einem Betätigungsgrad des Bedienelements abhängig. Dies ist mit den obenstehenden, im Zusammenhang mit dem Hochdruckreinigungsgerät beschriebenen Vorteilen verbunden.

Insbesondere werden sowohl die Größe des Flüssigkeitsvolumenstroms als auch die Größe des Zusatzmittelvolumenstroms basierend auf dem Steuersignal eingestellt. Dadurch ist die Messung der Größe des Flüssigkeitsvolumenstroms überflüssig. Dadurch ist eine Regelung des Zusatzmittelvolumenstroms überflüssig.

Das Verfahren zum Betrieb eines Hochdruckreinigungsgeräts kann analog zu den oben geschilderten Weiterbildungen des erfindungsgemäßen Hochdruckreinigungsgeräts weitergebildet werden. Dies ist mit den in diesem Zusammenhang geschilderten Vorteilen verbunden.

Ausführungsbeispiele der Erfindung sind nachstehend anhand der Zeichnung erläutert. Es zeigen:
- Fig. 1: eine perspektivische Darstellung einer Pumpeneinheit eines Hochdruckreinigungsgeräts,
- Fig. 2 und Fig. 3: perspektivische Darstellungen einer handführbaren Ausspritzeinheit des Hochdruckreinigungsgeräts,
- Fig. 4: eine Seitenansicht auf die handführbare Ausspritzeinheit nach den Fig. 2 und 3,
- Fig. 5: eine schematische Darstellung eines Hochdruckreinigungsgeräts mit einer Volumenstromeinstellvorrichtung in Form einer Bypassleitung mit Bypassventil und Stellmotor für das Bypassventil und mit einer Beimischvorrichtung zur Förderung von Zusatzmittel in die Flüssigkeit,
- Fig. 6: eine schematische Darstellung eines Hochdruckreinigungsgeräts mit einer Volumenstromeinstellvorrichtung in Form einer Hochdruckpumpe und eines Motors zu deren Antrieb und mit einer Beimischvorrichtung zur Förderung von Zusatzmittel in die Flüssigkeit,
- Fig. 7: eine schematische Darstellung des Hochdruckreinigungsgeräts aus Fig. 5 mit maximalem Flüssigkeitsvolumenstrom in der Hauptleitung und maximalem Zusatzmittelvolumenstrom,
- Fig. 8: eine Darstellung analog zu Fig. 7, aber mit halbem Flüssigkeitsvolumenstrom in der Hauptleitung und halbem Zusatzmittelvolumenstrom,
- Fig. 9: eine schematische Darstellung des Hochdruckreinigungsgeräts aus Fig. 6 mit maximalem Flüssigkeitsvolumenstrom in der Hauptleitung und maximalem Zusatzmittelvolumenstrom,
- Fig. 10: eine Darstellung analog zu Fig. 9, aber mit halbem Flüssigkeitsvolumenstrom in der Hauptleitung und halbem Zusatzmittelvolumenstrom,
- Fig. 11: eine Schnittdarstellung durch die handführbare Ausspritzeinheit aus den Fig. 2 bis 4 bei unbetätigtem Bedienelement und unbetätigtem Ventilbedienelement,
- Fig. 12: eine Schnittdarstellung analog zu Fig. 11 bei betätigtem Ventilbedienelement und unbetätigtem Bedienelement,
- Fig. 13: eine Schnittdarstellung analog zu der Schnittdarstellung aus Fig. 11 bei betätigtem Ventilbedienelement und betätigtem Bedienelement,
- Fig. 14: eine Darstellung eines Details aus Fig. 11 und
- Fig. 15: eine Darstellung eines Details aus Fig. 13.

Fig. 1 zeigt eine Pumpeneinheit 18 eines in Fig. 5 schematisch dargestellten Hochdruckreinigungsgeräts 1. Die Pumpeneinheit 18 kann auch gemäß des alternativen Ausführungsbeispiels nach Fig. 6 gestaltet sein.

Bei beiden Ausführungen des Hochdruckreinigungsgeräts 1 umfasst das Hochdruckreinigungsgerät 1 eine Ausspritzeinheit 11. Die Ausspritzeinheit 11 kann wie in Fig. 5 oder Fig. 6 schematisch dargestellt als Pistole gestaltet sein. An der Pistole ist eine Ausspritzöffnung 6 angeordnet. Alternativ kann die Ausspritzeinheit 11 als Pistole mit Lanze 28 gestaltet sein, wie in den Fig. 2 bis 4 dargestellt. In diesem Fall ist die Ausspritzöffnung 6 an der Lanze 28 angeordnet.

Bei allen Ausführungen ist der Volumenstrom von Flüssigkeit in einer Hauptleitung 5 mittels einer Volumenstromeinstellvorrichtung 25 beeinflussbar, insbesondere veränderbar, insbesondere einstellbar. Die Ausführungen nach Fig. 5 und 6 unterscheiden sich in der Ausgestaltung der Volumenstromeinstellvorrichtung 25.

Insgesamt sind damit vier verschiedene Ausführungen in der Zeichnung dargestellt. Die nachfolgende Beschreibung trifft, soweit nicht ausdrücklich erwähnt, auf alle Ausführungsbeispiele zu - auch wenn die entsprechenden Merkmale nur im Zusammenhang mit einer der Figuren beschrieben sind.

Das Hochdruckreinigungsgerät 1, insbesondere die Ausspritzeinheit 11, ist zur Reinigung von Objekten mit unter Druck gesetzter Reinigungsflüssigkeit ausgelegt. In den Ausführungsbeispielen ist das Hochdruckreinigungsgerät 1 tragbar. Das Hochdruckreinigungsgerät 1 weist einen in Fig. 1 dargestellten Handgriff 23 auf. An dem Handgriff 23 ist das Hochdruckreinigungsgerät 1, insbesondere die Pumpeneinheit 18 des Hochdruckreinigungsgeräts 1, tragbar. Im bestimmungsgemäßem Betrieb ist vorgesehen, dass das Hochdruckreinigungsgerät 1, insbesondere die Pumpeneinheit 18, abgestellt ist.

Wie in Fig. 5 oder 6 dargestellt, besitzt das Hochdruckreinigungsgerät 1 eine Hochdruckpumpe 3. Die Hochdruckpumpe 3 ist Bestandteil der Pumpeneinheit 18. Mittels der Hochdruckpumpe 3 ist Flüssigkeit im Hochdruckreinigungsgerät 1, insbesondere in der Pumpeneinheit 18, unter Druck setzbar. Insbesondere handelt es sich bei der Flüssigkeit um Wasser, insbesondere um eine Mischung aus Wasser und einem Zusatzmittel. Das Zusatzmittel ist insbesondere eine Reinigungsmittellösung, insbesondere eine Seifenlösung. Insbesondere ist das Reinigungsmittel flüssig. Mittels der Hochdruckpumpe 3 kann die Flüssigkeit unter einen Druck von mindestens 10 bar, insbesondere von mindestens 15 bar, insbesondere von mindestens 30 bar, insbesondere von mindestens 100 bar gesetzt werden. Insbesondere kann mit der Hochdruckpumpe 3 die Flüssigkeit höchstens unter einen Druck von höchstens 600 bar, insbesondere von höchstens 500 bar gesetzt werden. Die Hochdruckpumpe 3 umfasst mindestens einen nicht dargestellten Kolben. Der mindestens eine Kolben ist zur Erzeugung von Druck auf die Flüssigkeit hin und her bewegbar. Typischerweise umfasst die Hochdruckpumpe 3 drei Kolben.

Wie in den Fig. 1 und 5 oder 6 dargestellt, umfasst das Hochdruckreinigungsgerät 1, insbesondere die Pumpeneinheit 18, einen Anschluss 2 für eine Flüssigkeitsquelle 17. In den Ausführungsbeispielen ist die Flüssigkeitsquelle 17 eine externe Flüssigkeitsquelle. In den Ausführungsbeispielen handelt es sich bei der externen Flüssigkeitsquelle um den Wasserhahn eines Hauswassernetzes. Es kann auch vorgesehen sein, dass die Flüssigkeitsquelle integraler Bestandteil des Hochdruckreinigungsgeräts 1 ist. Das Hochdruckreinigungsgerät 1, insbesondere die handführbare Ausspritzeinheit 11, umfasst eine Ausspritzöffnung 6.

Wie in Fig. 5 oder 6 dargestellt, sind die Pumpeneinheit 18 und die Ausspritzeinheit 11 bei allen Ausführungen über eine Hauptleitung 5 fluidisch miteinander verbunden. Das Hochdruckreinigungsgerät 1 umfasst die Hauptleitung 5. Die Hauptleitung 5 verbindet den Anschluss 2 mit der Ausspritzöffnung 6 fluidisch. Der Anschluss 2 ist an der Pumpeneinheit 18 angeordnet. Die Ausspritzöffnung 6 ist an der Ausspritzeinheit 11 angeordnet. Im Ausführungsbeispiel nach den Fig. 2 bis 4 ist die Ausspritzöffnung 6 an einer Lanze 28 der Ausspritzeinheit 11 angeordnet. Im Ausführungsbeispiel nach Fig. 5 oder nach Fig. 6 ist die Ausspritzöffnung 6 an der als Pistole ausgebildeten Ausspritzeinheit 11 angeordnet.

Mittels der Hochdruckpumpe 3 ist durch die Hauptleitung 5 Flüssigkeit von dem Anschluss 2 zu der Ausspritzöffnung 6 förderbar. Die Flüssigkeitsquelle 17 führt der Hauptleitung 5 Flüssigkeit zu. Die Hochdruckpumpe 3 ist in der Hauptleitung 5 angeordnet. Die Hochdruckpumpe 3 setzt die Flüssigkeit unter Druck. Die Hochdruckpumpe 3 ist zwischen einem Saugraum 9 und einem Druckraum 10 der Hauptleitung 5 angeordnet. Dies ist in Fig. 5 oder Fig. 6 dargestellt. Die Hauptleitung 5 weist den Saugraum 9 zwischen dem Anschluss 2 und der Hochdruckpumpe 3 auf. Die Hauptleitung 5 weist den Druckraum 10 zwischen der Hochdruckpumpe 3 und der Ausspritzöffnung 6 auf. In den Ausführungsbeispielen ist der Saugraum 9 durch einen Abschnitt der Hauptleitung 5 zwischen dem Anschluss 2 und der Hochdruckpumpe 3 gebildet. In den Ausführungsbeispielen ist der Druckraum 10 durch einen Abschnitt der Hauptleitung 5 zwischen der Hochdruckpumpe 3 und der Ausspritzöffnung 6 gebildet. Dieser Abschnitt der Hauptleitung 5 erstreckt sich insbesondere genau von der Hochdruckpumpe 3 bis genau zu der Ausspritzöffnung 6. Die Hochdruckpumpe 3 fördert Flüssigkeit vom Saugraum 9 zu dem Druckraum 10. Im Druckraum 10 herrscht ein größerer Druck als in dem Saugraum 9. Der Saugraum 9 und der Druckraum 10 sind Bestandteile der Hauptleitung 5. Stromabwärts der Hochdruckpumpe 3 herrscht ein größerer Druck in der Hauptleitung 5 als stromaufwärts der Hochdruckpumpe 3.

Die Hochdruckpumpe 3 ist in der Pumpeneinheit 18 angeordnet. Die Hochdruckpumpe 3 ist separat von der Ausspritzeinheit 11 ausgebildet. An die Hochdruckpumpe 3 können verschiedene Ausspritzeinheiten 11 angeschlossen werden. Zum Antrieb der Hochdruckpumpe 3 weist das Hochdruckreinigungsgerät 1 einen Motor 4 auf. Der Motor 4 ist in der Pumpeneinheit 18 angeordnet. Der Motor 4 kann als bürstenloser Gleichstrommotor ausgebildet sein. Ein bürstenloser Gleichstrommotor wird auch als EC-Motor bezeichnet. Bei dem Motor kann es sich auch um einen Universalmotor handeln. In den Ausführungsbeispielen ist der Motor 4 ein Induktionsmotor. Bei einem Induktionsmotor setzt ein umlaufendes Magnetfeld des Stators den Rotor in Bewegung. Der Induktionsmotor in den Ausführungsbeispielen wird mit Wechselspannung betrieben. Die Spannungsquelle kann beispielsweise durch die Netzspannung zur Verfügung gestellt sein. Falls ein Batterie- oder Akkubetrieb vorgesehen ist, kann es sich bei dem Motor auch um einen bürstenlosen Gleichstrommotor handeln. Es kann dann vorgesehen sein, dass der Akku Bestandteil des Hochdruckreinigungsgeräts 1 ist. Insbesondere kann dann vorgesehen sein, dass die Pumpeneinheit 18 Bestandteil der handführbaren Ausspritzeinheit 11 ist. In diesem Fall ist das gesamte Hochdruckreinigungsgerät 1 im Betrieb tragbar und mit der Hand führbar. Insbesondere sind die Pumpeneinheit und die Ausspritzeinheit dann integral ausgebildet. Insbesondere sind die Pumpeneinheit und die Ausspritzeinheit dann in einem gemeinsamen Gehäuse angeordnet. Insbesondere sind die Pumpeneinheit und die Ausspritzeinheit dann starr, insbesondere nicht über einen flexiblen Schlauch, miteinander verbunden. Insbesondere ist die Hauptleitung 5 dann in einem einzigen Gehäuse angeordnet.

Wie in Fig. 5 oder 6 dargestellt, umfasst das Hochdruckreinigungsgerät 1 einen Hauptschalter 19. Der Hauptschalter 19 dient zur Unterbrechung der Spannungsversorgung des gesamten Hochdruckreinigungsgeräts 1. Der Hauptschalter 19 ist an der Pumpeneinheit 18 angeordnet.

Das Hochdruckreinigungsgerät 1 umfasst ein Hauptleitungsventil 8. Das Hauptleitungsventil 8 ist in der Hauptleitung 5 angeordnet. In den Ausführungsbeispielen ist das Hauptleitungsventil 8 in der Ausspritzeinheit 11 angeordnet. Das Hauptleitungsventil 8 weist einen geschlossenen Zustand und einen vollständig geöffneten Zustand auf. Im vollständig geöffneten Zustand lässt das Hauptleitungsventil 8 einen Durchfluss von Flüssigkeit durch die Hauptleitung 5 zu. Im vollständig geöffneten Zustand ist der an der Position des Hauptleitungsventils 8 befindliche Strömungsquerschnitt der Hauptleitung 5 maximal. Ein weiteres Öffnen des Hauptleitungsventils 8 führt im vollständig geöffneten Zustand nicht zu einem größeren Strömungsquerschnitt für die Flüssigkeit in der Hauptleitung 5 an der Position des Hauptleitungsventils 8. In dem geschlossenen Zustand unterbindet das Hauptleitungsventil 8 einen Durchfluss von Flüssigkeit durch die Hauptleitung 5, insbesondere vollständig. Im vollständig geöffneten Zustand des Hauptleitungsventils 8 wird im Betrieb des Hochdruckreinigungsgeräts 1 Flüssigkeit aus der Ausspritzöffnung 6 herausgespritzt. Im geschlossenen Zustand des Hauptleitungsventils 8 wird keine Flüssigkeit aus der Ausspritzöffnung 6 herausgespritzt. In den Ausführungsbeispielen ist das Hauptleitungsventil 8 zwischen der Hochdruckpumpe 3 und der Ausspritzöffnung 6 angeordnet. Es kann aber auch vorgesehen sein, dass das Hauptleitungsventil 8 in der Pumpeneinheit 18 angeordnet ist. Es kann auch vorgesehen sein, dass das Hauptleitungsventil 8 zwischen dem Anschluss 17 und der Hochdruckpumpe 3 angeordnet ist.

Das Hochdruckreinigungsgerät 1 umfasst die in den Fig. 5 oder in alternativer Ausführung in Fig. 6 dargestellte Volumenstromeinstellvorrichtung 25. Mittels der Volumenstromeinstellvorrichtung 25 ist der Druck in der Hauptleitung 5, insbesondere im Druckraum 10, beeinflussbar, insbesondere veränderbar, insbesondere einstellbar.

Das Hochdruckreinigungsgerät 1, insbesondere die Ausspritzeinheit 11, weist eine Bedienvorrichtung 7 auf. Die Bedienvorrichtung 7 ist getrennt vom Hauptschalter 19 ausgebildet. Mittels der Bedienvorrichtung 7 ist die Volumenstromeinstellvorrichtung 25 bedienbar.

Insbesondere ist das Hauptleitungsventil 8 mittels der Bedienvorrichtung 7 zwischen dem vollständig geöffneten Zustand und dem geschlossenen Zustand schaltbar. In den Ausführungsbeispielen ist die Bedienvorrichtung 7 an der Ausspritzeinheit 11 angeordnet.

Die Bedienvorrichtung 7 generiert ein von einer Betätigung, insbesondere einem Betätigungsgrad der Bedienvorrichtung 7, abhängiges Steuersignal. Basierend auf dem Steuersignal stellt die Volumenstromeinstellvorrichtung 25 den Flüssigkeitsvolumenstrom der Flüssigkeit in der Hauptleitung 5, insbesondere im Druckraum 10, ein.

Die Bedienvorrichtung 7 weist in den Ausführungsbeispielen ein Ventilbedienelement 41 und ein Bedienelement 42 auf. Das Ventilbedienelement 41 dient zur Betätigung des Hauptleitungsventils 8, insbesondere zur Schaltung zwischen dem geschlossenen Zustand und dem vollständig geöffneten Zustand. Das Bedienelement 42 dient zur Betätigung der Volumenstromeinstellvorrichtung 25. Alternativ zu den Ausführungsbeispielen kann auch vorgesehen sein, dass die Bedienvorrichtung 7 aus einem einzigen Bedienelement besteht, das sowohl zur Betätigung des Hauptleitungsventils 8 als auch zur Betätigung der Volumenstromeinstellvorrichtung 25 dient. Beispielsweise kann vorgesehen sein, dass das einzige Bedienelement entlang eines Stellwegs verstellbar ist. Bei anfänglicher Betätigung des einzigen Bedienelements wird zunächst das Hauptleitungsventil 8 geöffnet und nach Zurücklegen eines Teils des Stellwegs dann die Volumenstromeinstellvorrichtung 25 betätigt und der Flüssigkeitsvolumenstrom in der Hauptleitung 5, insbesondere im Druckraum 10, verändert, insbesondere eingestellt. In Abhängigkeit des Betätigungsgrads, also in Abhängigkeit davon, wie groß der zurückgelegte Teil des Stellwegs ist, stellt dann die Volumenstromeinstellvorrichtung 25 den Flüssigkeitsvolumenstrom, insbesondere den Druck, in der Hauptleitung 5, insbesondere im Druckraum 10, ein. Insbesondere generiert das einzige Bedienelement ein vom Betätigungsgrad des Bedienelements abhängiges Steuersignal, auf dessen Grundlage die Volumenstromeinstellvorrichtung 25 den Flüssigkeitsvolumenstrom, insbesondere den Druck in der Hauptleitung 5, insbesondere im Druckraum 10, einstellt.

In den Ausführungsbeispielen umfasst die Bedienvorrichtung 7 das Bedienelement 42 und das Ventilbedienelement 41. Das Bedienelement 42 ist unabhängig von dem Ventilbedienelement 41 bedienbar. Das Hochdruckreinigungsgerät 1, insbesondere die Ausspritzeinheit 11, ist so ausgelegt, dass das Ventilbedienelement 41 ohne eine Betätigung des Bedienelements 42 betätigt werden kann. Es kann vorgesehen sein, dass das Hochdruckreinigungsgerät 1, insbesondere die Ausspritzeinheit 11, so ausgelegt ist, dass das Bedienelement 42 betätigt werden kann, ohne dass gleichzeitig das Ventilbedienelement 41 betätigt wird. Eine solche Kopplung kann aber auch vorgesehen sein. Insbesondere kann vorgesehen sein, dass das Bedienelement 42 mechanisch gedrückt werden kann, ohne dass gleichzeitig dabei das Ventilbedienelement 41 gedrückt wird. In den Ausführungsbeispielen ist das Hochdruckreinigungsgerät 1 so ausgelegt, dass das Bedienelement 42 bei Betätigung ohne gleichzeitige Betätigung des Ventilbedienelements 41 keine Funktion auslöst. Hierbei erfolgt zumindest keine durch das Bedienelement 42 ausgelöste Änderung des Flüssigkeitsvolumenstroms in der Hauptleitung 5, insbesondere nicht durch die Volumenstromeinstellvorrichtung 25. Diese Trennung von mechanischer Betätigung und funktioneller Freigabe erfolgt steuerungstechnisch.

Das Hauptleitungsventil 8 ist mittels des Ventilbedienelements 41 zwischen dem vollständig geöffnete Zustand und dem geschlossenen Zustand schaltbar. Mittels des Bedienelements 42 ist der Flüssigkeitsvolumenstrom der Flüssigkeit in der Hauptleitung 5 in dem Abschnitt zwischen der Hochdruckpumpe 3 und der Ausspritzöffnung 6 beeinflussbar, insbesondere veränderbar, insbesondere vorgebbar. Mittels des Bedienelements 42 ist der Flüssigkeitsvolumenstrom, insbesondere die Größe des Flüssigkeitsvolumenstroms, der Flüssigkeit im Druckraum 10 beeinflussbar, insbesondere veränderbar, insbesondere vorgebbar. Insbesondere ist der Flüssigkeitsvolumenstrom, insbesondere die Größe des Flüssigkeitvolumenstroms, der Flüssigkeit in der Hauptleitung 5 im Abschnitt zwischen der Hochdruckpumpe 3 und der Ausspritzöffnung 6 mittels des Bedienelements 42 im vollständig geöffneten Zustand des Hauptleitungsventils 8 beeinflussbar, insbesondere veränderbar, insbesondere vorgebbar. Es kann vorgesehen sein, dass mittels des Bedienelements 42 der Druck der Flüssigkeit in der Hauptleitung 5 im Abschnitt zwischen der Hochdruckpumpe 3 und der Ausspritzöffnung 6 veränderbar, insbesondere einstellbar ist.

Für die Volumenstromeinstellvorrichtung 25 ist in Fig. 5 ein erstes Ausführungsbeispiel und in Fig. 6 ein zweites Ausführungsbeispiel dargestellt.

Im Ausführungsbeispiel nach Fig. 5 weist das Hochdruckreinigungsgerät 1, insbesondere die Pumpeneinheit 18, eine Bypassleitung 12 auf. Durch die Bypassleitung 12 ist der Druckraum 10 fluidisch mit dem Saugraum 9 verbunden. Durch die Bypassleitung 12 ist eine weitere fluidische Verbindung von Saugraum 9 und Druckraum 10 separat von der fluidischen Verbindung des Saugraums 9 mit dem Druckraum 10 über die Hochdruckpumpe 3 möglich.

Wenn die Hochdruckpumpe 3 in Betrieb ist, herrscht im Druckraum 10 ein größerer Druck als im Saugraum 9. Aufgrund dieses Druckgradienten kann durch die Bypassleitung 12 Flüssigkeit vom Druckraum 10 in den Saugraum 9 fließen. In der Bypassleitung 12 ist ein Bypassventil 13 angeordnet. Mittels des Bypassventils 13 ist eine freie Querschnittsfläche der Bypassleitung 12 einstellbar. Dadurch kann der Druck im Druckraum 10 reguliert werden. Bei einer größeren freien Querschnittsfläche erfolgt der Druckausgleich zwischen dem Druckraum 10 und dem Saugraum 9 in größerem Maß. Soll im Druckraum 10 ein hoher Druck herrschen, wird die freie Querschnittsfläche der Bypassleitung 12 mittels des Bypassventils 13 verringert. Je größer die freie Querschnittsfläche der Bypassleitung 12, insbesondere des Bypassventils 13, ist, desto größer ist der Volumenstrom durch die Bypassleitung 13, insbesondere durch das Bypassventil 13, im Betrieb, bei ansonsten unveränderten Bedingungen.

Das Bypassventil 13 kann zwischen einem vollständig geschlossenen Zustand und einem vollständig geöffneten Zustand stufenweise oder stufenlos verstellt werden. Zwischen dem vollständig geschlossenen Zustand und dem vollständig geöffneten Zustand kann das Bypassventil 13 verschiedene Schließgrade aufweisen. In den Ausführungsbeispielen ist das Bypassventil 13 zumindest abschnittsweise kontinuierlich verstellbar. Es kann auch vorgesehen sein, dass das Bypassventil zwischen dem vollständig geschlossenen Zustand und dem vollständig geöffneten Zustand unterbrechungsfrei kontinuierlich verstellbar ist. Das Bypassventil 13 ist mittels eines Stellmotors 16 verstellbar. Der Stellmotor 16 ist in der Pumpeneinheit 18 angeordnet. Mittels des Stellmotors 16 lässt sich das Bypassventil 13 derart verstellen, dass die freie Querschnittsfläche der Bypassleitung 12 einstellbar ist.

Im Ausführungsbeispiel nach Fig. 5 umfasst die Volumenstromeinstellvorrichtung 25 die Bypassleitung 12, das Bypassventil 13 und den Stellmotor 16. Insbesondere ist das Bypassventil 13 in Abhängigkeit, insbesondere der Intensität, des von dem Bedienelement 42 generierten Steuersignals betätigbar. Insbesondere hängt der Schließgrad des Bypassventils 42 von dem Steuersignal, insbesondere der Intensität des Steuersignals, ab.

Für alle Ausführungsbeispiele generiert die Bedienvorrichtung 7, insbesondere das Bedienelement 42, ein von einer Betätigung, insbesondere von einem Betätigungsgrad der Bedienvorrichtung 7, insbesondere des Bedienelements 42 abhängiges Steuersignal. Die Volumenstromeinstellvorrichtung 25 stellt den Flüssigkeitsvolumenstrom in der Hauptleitung 5, insbesondere im Druckraum 10, basierend auf dem Steuersignal ein. Der Flüssigkeitsvolumenstrom ist mittels des Bedienelements 42 so beeinflussbar, insbesondere veränderbar, insbesondere einstellbar, dass die Größe des Flüssigkeitsvolumenstroms mindestens drei verschiedene Werte annehmen kann. Es kann auch vorgesehen sein, dass die Größe des Flüssigkeitsvolumenstroms mittels des Bedienelements 42 quasi-kontinuierlich, insbesondere kontinuierlich verstellbar, insbesondere vorgebbar ist.

Die Größe des Flüssigkeitsvolumenstroms ist in Abhängigkeit des Betätigungsgrads des Bedienelements 42 beeinflussbar, insbesondere veränderbar, insbesondere einstellbar.

Im unbetätigten Zustand befindet sich das Bedienelement 42 in einer Ruheposition 37, wie in Fig. 11 oder 12 dargestellt. Das Bedienelement 42 ist entlang eines Stellwegs 31 verstellbar, insbesondere in verschiedene Verstellpositionen. Der Stellweg 31 ist durch die Ruheposition 37 und die Endposition 38 begrenzt. Das Bedienelement 42 ist in die Ruheposition 37 vorgespannt.

Das Hochdruckreinigungsgerät 1 ist so ausgelegt, dass das Bypassventil 13 die Größe der freien Querschnittsfläche in Abhängigkeit der Verstellposition des Bedienelements 42 einstellt. In Abhängigkeit der Verstellposition des Bedienelements 42 generiert das Bedienelement 42 ein Steuersignal. Mittels des Bedienelements 42 sind verschiedene Steuersignale generierbar. Basierend auf dem Steuersignal stellt die Volumenstromeinstellvorrichtung 25 den Flüssigkeitsvolumenstrom in der Hauptleitung 5, insbesondere im Druckraum 10, ein.

Insbesondere ist die Größe der freien Querschnittsfläche mittels des Bedienelements 42 in mindestens sechs, insbesondere in mindestens zehn Stufen verstellbar. Es kann auch vorgesehen sein, dass die Größe der freien Querschnittsfläche mittels des Bedienelements kontinuierlich verstellbar ist. In den Ausführungsbeispielen ist die Größe der freien Querschnittsfläche mittels des Bedienelements 42 insbesondere in höchstens 30, insbesondere in höchsten 20 Stufen verstellbar. In den Ausführungsbeispielen ist die Größe der freien Querschnittsfläche mittels des Bedienelements 42 quasi-kontinuierlich verstellbar. Unter quasi-kontinuierlich ist vorliegend zu verstehen, dass die verschiedenen Flüssigkeitsvolumenstromstufen so nah beieinander liegen, dass es für den Benutzer so erscheint, als würde der Druck kontinuierlich verstellt, wenn er das Bedienelement 42 betätigt.

In Abhängigkeit des Schließgrades des Bypassventils 13 lässt sich die Größe des Volumenstroms der Flüssigkeit in der Hauptleitung 5, insbesondere im Druckraum 10, einstellen. Je mehr das Bypassventil 13 geschlossen ist, desto kleiner ist die freie Querschnittsfläche der Bypassleitung 12. Je mehr das Bypassventil 13 geschlossen ist, desto größer ist der Volumenstrom der Flüssigkeit in der Hauptleitung 5, insbesondere in dem Abschnitt zwischen Hochdruckpumpe 3 und Ausspritzöffnung 6. Je mehr das Bypassventil 13 geschlossen ist, desto größer ist der Volumenstrom der Flüssigkeit in der Hauptleitung 5, der an der Ausspritzöffnung 6 vorliegt.

Das Bypassventil 13 ist mittels der Bedienvorrichtung 7, insbesondere mittels des Bedienelements 42, insbesondere basierend auf dem Steuersignal, verstellbar. In den Ausführungsbeispielen dient das Bedienelement 42 der Einstellung der freien Querschnittsfläche der Bypassleitung 12. Durch Verstellung des Bypassventils 13 lässt sich der Flüssigkeitsvolumenstrom in der Hauptleitung 5, insbesondere in dem Druckraum 10, insbesondere an der Ausspritzöffnung 6 regulieren.

Im Ausführungsbeispiel nach Fig. 6 wird der Druck in der Hauptleitung 5, insbesondere im Druckraum 10, mittels einer alternativen Volumenstromeinstellvorrichtung 25, verändert, insbesondere eingestellt. Im Gegensatz zum Ausführungsbeispiel nach Fig. 5 ist beim Ausführungsbeispiel nach Fig. 6 keine Bypassleitung vorgesehen. Für die Beeinflussung, insbesondere die Veränderung, insbesondere die Anpassung, insbesondere die Einstellung des Flüssigkeitsvolumenstroms in der Hauptleitung 5, insbesondere im Druckraum 10, ist im Ausführungsbeispiel nach Fig. 6 die Motordrehzahl des Motors 4 zum Antrieb der Hochdruckpumpe 3 variierbar. In diesem Fall dient das Bedienelement 42 zur Vorgabe, insbesondere zur Einstellung, einer Motordrehzahl des Motors 4. Insbesondere ist die Größe des Flüssigkeitsvolumenstroms von der Drehzahl des Motors 4 abhängig. Je größer die Drehzahl des Motors 4 ist, desto größer ist der Flüssigkeitsvolumenstrom, insbesondere seine Größe. Beim Ausführungsbeispiel nach Fig. 6 umfasst die Volumenstromeinstellvorrichtung 25 den Motor 4 und die Hochdruckpumpe 3. Auch für dieses Ausführungsbeispiel generiert die Bedienvorrichtung 7, insbesondere das Bedienelement 42, ein von einer Betätigung, insbesondere von einem Betätigungsgrad der Bedienvorrichtung 7, insbesondere des Bedienelements 42, abhängiges Steuersignal und die Volumenstromeinstellvorrichtung 25 stellt den Flüssigkeitsvolumenstrom in der Hauptleitung 5, insbesondere im Druckraum 10, basierend auf dem Steuersignal ein. Im Ausführungsbeispiel nach Fig. 6 wird die Drehzahl des Motors 4 in zumindest mittelbarer Abhängigkeit des Steuersignals, insbesondere einer Intensität des Steuersignals, verändert, insbesondere eingestellt. Insbesondere ist die Drehzahl des Motors 4 in Abhängigkeit des von dem Bedienelement 42 generierten Steuersignals, insbesondere in Abhängigkeit der Intensität des Steuersignals, beeinflussbar, insbesondere veränderbar, insbesondere einstellbar.

Das Hochdruckreinigungsgerät 1 ist im Ausführungsbeispiel nach Fig. 6 so ausgelegt, dass die Motordrehzahl des Motors 4 in Abhängigkeit der Verstellposition des Bedienelements 42 eingestellt wird. Je größer die Motordrehzahl des Motors 4 ist, desto größer ist der Flüssigkeitsvolumenstrom, insbesondere der Druck, der Flüssigkeit in der Hauptleitung 5, insbesondere im Druckraum 10.

Mittels der Bedienvorrichtung 7 lässt sich sowohl das Hauptleitungsventil 8 zwischen dem vollständig geöffneten Zustand und dem geschlossenen Zustand schalten als auch der Druck in der Hauptleitung 5 im Abschnitt zwischen der Hochdruckpumpe 3 und der Ausspritzöffnung 6 vorgeben, insbesondere einstellen.

Die Ausspritzeinheit 11 ist gegenüber der Pumpeneinheit 18 beweglich. Zwischen der Pumpeneinheit 18 und der Ausspritzeinheit 11 ist die Hauptleitung 5 in den Ausführungsbeispielen als flexibler Schlauch ausgebildet. Die Ausspritzöffnung 6 ist an der Ausspritzeinheit 11 angeordnet. Die Ausspritzeinheit 11 kann mit ihrer Ausspritzöffnung 6 auf ein Objekt gerichtet werden, welches gereinigt werden soll. Die Ausspritzeinheit 11 ist handführbar. Die Bedienvorrichtung 7 ist an der Ausspritzeinheit 11 angeordnet. Ein Benutzer kann die Ausspritzeinheit 11 mit einer Hand führen und gleichzeitig mit derselben Hand die Bedienvorrichtung 7 bedienen.

Die Bedienvorrichtung 7 ist in einem unbetätigten Zustand vorgespannt. Sowohl das Ventilbedienelement 41 als auch das Bedienelement 42 sind unabhängig voneinander in einen unbetätigten Zustand vorgespannt. Hierzu kann jeweils eine in den Figuren nicht dargestellte Feder dienen.

In den Ausführungsbeispielen ist die Bedienvorrichtung 7 so ausgelegt, dass das Bedienelement 42 nur betätigbar ist, wenn das Ventilbedienelement 41 betätigt ist. Es kann aber auch vorgesehen sein, dass das Bedienelement 42 betätigbar ist, wenn das Ventilbedienelement 41 unbetätigt ist.

Das Hochdruckreinigungsgerät 1 ist so ausgelegt, dass bei Betätigung des Ventilbedienelements 41 das Hauptleitungsventil 8 von dem vollständig geschlossenen Zustand in den vollständig geöffneten Zustand überführt wird.

Das Bedienelement 42 ist für alle Ausführungsbeispiele entlang des in den Fig. 11 bis 13 dargestellten Stellwegs 31 verstellbar. Der Stellweg 31 wird auch als Verstellbereich bezeichnet. Innerhalb des Verstellbereichs kann das Bedienelement 42 verschiedene Verstellpositionen, insbesondere in Abhängigkeit des Betätigungsgrads des Bedienelements 42, einnehmen. Es kann vorgesehen sein, dass das Bedienelement 42 ausschließlich stufenweise verstellbar ist. In den Ausführungsbeispielen ist das Bedienelement 42 innerhalb des Verstellbereichs 31 kontinuierlich in verschiedene Verstellpositionen verstellbar.

Das Hochdruckreinigungsgerät 1 umfasst einen Detektor 15. Der Detektor 15 ist in den Fig. 5 und 6 schematisch dargestellt. In den Schnittdarstellungen der technischen Zeichnungen nach den Fig. 11 bis 15 ist der Detektor 15 detaillierter dargestellt. Der Detektor 15 ist zur Detektion der Verstellposition, insbesondere des Betätigungsgrads, der Bedienvorrichtung 7, insbesondere des Bedienelements 42 der Bedienvorrichtung 7, ausgelegt. Der Detektor 15 kann jede beliebige kontinuierliche Verstellposition der Bedienvorrichtung 7, insbesondere des Bedienelements 42, innerhalb des Verstellbereichs, insbesondere entlang des Stellwegs 31, detektieren. Es kann vorgesehen sein, dass der Detektor 15 ein Hallsensor ist. Im Ausführungsbeispiel ist der Detektor 15 ein Potentiometer. Die Bedienvorrichtung 7, insbesondere das Bedienelement 42, und der Detektor 15 sind so an der Ausspritzeinheit 11 angeordnet, dass die Detektion der Verstellposition der Bedienvorrichtung 7, insbesondere des Bedienelements 42 möglich ist. Das Bedienelement 42 wirkt mit dem Detektor 15 zumindest mittelbar zusammen. In den Ausführungsbeispielen ist zwischen dem Detektor 15 und der Bedienvorrichtung 7, insbesondere dem Bedienelement 42, ein mechanisches Verbindungselement 44 angeordnet, wie in den Fig. 11 bis 13 dargestellt. Das mechanische Verbindungselement 44 koppelt die Bedienvorrichtung 7, insbesondere das Bedienelement 42, und den Detektor 15 miteinander. Mittels des mechanischen Verbindungselements 44 wirkt die Bedienvorrichtung 7, insbesondere das Bedienelement 42, mit dem Detektor 15 zusammen.

Der Detektor 15 besitzt ein Positionselement 45. Das Positionselement 45 ist entlang eines maximalen Detektorwegs sm verstellbar. Der maximale Detektorweg sm und das Positionselement 45 sind in den Fig. 14 und 15 vergrößert dargestellt. Der Detektor 15 generiert aufgrund eines von einem Positionselement 45 des Detektors 15 entlang des maximalen Detektorwegs sm zurückgelegten Detektorwegs s ein Steuersignal, auf dessen Basis die Größe des Flüssigkeitsvolumenstroms in der Hauptleitung 5 beeinflusst, insbesondere verändert, insbesondere eingestellt, insbesondere vorgegeben wird. In den Ausführungsbeispielen ist das Positionselement 45 ein Schieber des als Potentiometer ausgebildeten Detektors 15. Es kann aber auch vorgesehen sein, dass das Positionselement ein Magnet des als Hallsensor ausgebildeten Detektors ist. Fig. 14 zeigt das Positionselement 45 bei unbetätigtem Bedienelement 42. Fig. 15 zeigt das Positionselement 45 bei maximal betätigtem Bedienelement 42. Aufgrund der Betätigung des Bedienelements 42 wird das Positionselement 45 um den Detektorweg s entlang des maximalen Detektorwegs sm verstellt. Hierbei wird das Positionselement 45 in Relation zu einer Messeinheit des Detektors 15, im Ausführungsbeispiel einer Spule bewegt. Die Positionsänderung des Positionselements 45 wird durch die Messeinheit des Detektors 15 detektiert. Hierbei wird in den Ausführungsbeispielen das Steuersignal generiert. Das Steuersignal entspricht dem Signal, das bei der Detektion der Stellung, insbesondere der Verstellposition, des Bedienelements 42, insbesondere der Position des Positionselements 45, im Detektor 15 generiert wird. Das Steuersignal wird mittelbar durch die Bedienvorrichtung 7, insbesondere das Bedienelement 42, generiert. Insbesondere wird das Steuersignal mittelbar in Abhängigkeit der Betätigung, insbesondere des Betätigungsgrads, der Bedienvorrichtung 7, insbesondere des Bedienelements 42, generiert. Bei dem Steuersignal kann es sich aber auch um ein anderes Signal handeln, das auf dem Signalweg zwischen der Bedienvorrichtung 7 und der Volumenstromeinstellvorrichtung 25 generiert wird.

Das mechanische Verbindungselement 44 verbindet das Positionselement 45 und das Bedienelement 42 mechanisch miteinander.

Wie insbesondere in den Fig. 11 bis 13 für alle Ausführungsbeispiele beispielhaft dargestellt, ist das Bedienelement 42 entlang des Stellwegs 31, insbesondere im Verstellbereich des Bedienelements 42, aus der Ruheposition 37 in Verstellpositionen mit zunehmendem Abstand zur Ruheposition 37 verstellbar. Den maximalen Abstand zur Ruheposition 37 nimmt das Bedienelement 42 in der Endposition 38 ein. In der Endposition 38 hat das Bedienelement den maximalen Stellweg wm zurückgelegt. Das Hochdruckreinigungsgerät 1 ist so ausgelegt, dass mit zunehmendem Abstand des Bedienelements 42 zur Ruheposition 37 Steuersignale mit größerer oder mit kleinerer Intensität generiert werden. Im Ausführungsbeispiel nimmt die Intensität der Steuersignale mit zunehmendem Abstand des Bedienelements 42 zur Ruheposition 37 zu. Das Steuersignal, insbesondere die Intensität des Steuersignals, hängt vom Betätigungsgrad des Bedienelements ab. Mit zunehmender Intensität der Steuersignale stellt die Volumenstromeinstellvorrichtung 25 in der Hauptleitung 5, insbesondere in dem Druckraum 10, einen größeren oder zumindest keinen kleineren Flüssigkeitsvolumenstrom ein. Wenn sich das Bedienelement 42 in der Endposition 38 befindet, generiert es, insbesondere der Detektor 15, ein Steuersignal maximaler Intensität. Dann wird mittels der Volumenstromeinstellvorrichtung 25 ein maximal möglicher Flüssigkeitsvolumenstrom in der Hauptleitung 5, insbesondere im Druckraum 10, eingestellt.

Der Abstand zur Ruheposition 37 bezieht sich auf den Abstand eines Referenzpunktes auf dem Bedienelement 42. In den Ausführungsbeispielen ist das Bedienelement 42 ein Schwenkhebel, der um eine Bedienelementschwenkachse 52 verschwenkbar ist. Der Referenzpunkt ist im Ausführungsbeispiel der Punkt des Bedienelements 42 mit dem größten Abstand zur Bedienelementschwenkachse 52. Dieser Punkt wird als Druckpunkt 54 bezeichnet und ist in den Fig. 11 bis 13 dargestellt. Der entsprechende Abstand des Druckpunkts 54 zur Bedienelementschwenkachse 52 wird als maximaler Druckabstand d bezeichnet. Der Druckpunkt 54 ist bezüglich der Bedienelementschwenkachse 52 auf der Seite des Bedienelements 42 angeordnet, die vom Bediener betätigt wird. Der Druckpunkt 54 ist der Punkt des Bedienelements 42, der bezüglich der Lage der Bedienelementschwenkachse 52 auf der Seite des Bedienelements 42 angeordnet ist, die einem Griffbereich 14 (Fig. 3 oder 4), an dem die Hand, insbesondere die Mittelhand, insbesondere die Handfläche, eines Benutzers im Betrieb des Hochdruckreinigungsgeräts 1 anliegt, abgewandt ist und die den maximalen Druckabstand d (Fig. 11 bis 13) zur Bedienelementschwenkachse 52 aufweist. Die Ruheposition 37 ist in den Ausführungsbeispielen durch die Position des Referenzpunkts bei unbetätigtem Bedienelement 42 definiert.

Bei Betätigung des als Schwenkhebel ausgebildeten Bedienelements 42 in der Ruheposition 37 des Bedienelements 42 wird das Bedienelement 42 - und damit auch der Referenzpunkt - entlang des Stellwegs 31, insbesondere innerhalb des Verstellbereichs, verschwenkt. Der Stellweg 31 ist in diesem Fall ein Kreisabschnitt. Der Abstand des Bedienelements 42 zur Ruheposition 37 entspricht dem entlang des als Kreisabschnitt ausgebildeten Stellwegs gemessenen Abstand des Referenzpunkts zur Ruheposition 37. Aus Gründen der besseren Darstellbarkeit ist der Stellweg in den Fig. 11 bis 13 radial leicht versetzt zu dem Druckpunkt 54 angeordnet. Tatsächlich verläuft die Kreisbogenabschnittslinie ausgehend von der Position des Druckpunkts 54 in Fig. 11. Der Druckpunkt 54 bewegt sich bezüglich der Schwenkbewegung um die Bedienelementschwenkachse 52 auf einer Kreisbahn. Es kann auch vorgesehen sein, den Abstand in Form eines Winkelabstands des Referenzpunkts zur Ruheposition bezogen auf eine Schwenkbewegung um die Bedienelementschwenkachse 52 zu messen.

Das Bedienelement 42 ist entlang des Stellwegs 31 verstellbar, bis es den maximalen Stellweg wm zurückgelegt hat (Fig. 11 bis 13). Der maximale Stellweg wm entspricht dem zwischen der Ruheposition 37 und der Endposition 38 entlang des Stellwegs 31 gemessenen Abstand. Der maximale Stellweg wm des Bedienelements 42 beträgt mindestens 110%, insbesondere mindestens 150%, insbesondere mindestens 200% des maximalen Detektorwegs sm des Positionselements 45. Die Bewegung des Bedienelements 42 entlang seines Stellwegs 31 wird in eine Bewegung des Positionselements 45 entlang dessen Stellwegs übersetzt. Hierbei wird eine Schwenkbewegung des Bedienelements 42 in eine lineare Bewegung des Positionselements 45 umgewandelt. Zu diesem Zweck umfasst das mechanische Verbindungselement 45 mehrere Gelenke.

Das Hochdruckreinigungsgerät 1 ist in allen Ausführungsbeispielen so ausgelegt, dass die Volumenstromeinstellvorrichtung 25 in Abhängigkeit der Verstellposition des Bedienelements 42 den Flüssigkeitsvolumenstrom einstellt. Hierzu detektiert der Detektor 15 die Verstellposition des Bedienelements 42 und generiert ein Signal, insbesondere das Steuersignal, aufgrund dessen die Volumenstromeinstellvorrichtung 25 den Flüssigkeitsvolumenstrom in der Hauptleitung 5, insbesondere im Druckraum 10, einstellt.

In den Ausführungsbeispielen ist das Ventilbedienelement 41 ein um eine in den Fig. 9 bis 11 dargestellte Ventilbedienelementschwenkachse 51 schwenkbarer Schwenkhebel. Insbesondere ist das Ventilbedienelement 41 um die Ventilbedienelementschwenkachse 51 schwenkbar in der Ausspritzeinheit 11, insbesondere in einem Gehäuse der Ausspritzeinheit 11 gelagert. Insbesondere ist das Bedienelement 42 ein um eine in den Fig. 11 bis 13 dargestellte Bedienelementschwenkachse 52 schwenkbarer Schwenkhebel.

Das Hochdruckreinigungsgerät 1 weist eine in den Fig. 5 und 6 dargestellte Steuereinheit 22 auf. Die Steuereinheit 22 ist in der Pumpeneinheit 18 angeordnet. Es kann auch vorgesehen sein, dass die Steuereinheit 22 in der Ausspritzeinheit 11 angeordnet ist. Das von dem Detektor 15 generierte Signal, insbesondere das Steuersignal, wird unmittelbar oder mittelbar, insbesondere in Form eines kabellosen, insbesondere elektromagnetischen Signals, an die Steuereinheit 22 übermittelt. Das von der Steuereinheit 22 empfangene Signal wird dazu genutzt, den Flüssigkeitsvolumenstrom, insbesondere die Größe des Flüssigkeitsvolumenstroms, in dem Abschnitt der Hauptleitung 5 zwischen der Hochdruckpumpe 3 und der Ausspritzöffnung 6 zu beeinflussen, insbesondere zu verändern, insbesondere einzustellen, insbesondere mittels der Volumenstromeinstellvorrichtung 25. Insbesondere wird basierend auf dem von der Steuereinheit 22 empfangenen Steuersignal, insbesondere basierend auf der Intensität des Steuersignals, ein Flüssigkeitsvolumenstromsignal, insbesondere mit einer bestimmten Intensität, von der Steuereinheit 22 generiert. Das Flüssigkeitsvolumenstromsignal wird von der Steuereinheit 22 an die Volumenstromeinstellvorrichtung 25 übermittelt. Das Flüssigkeitsvolumenstromsignal wird insbesondere unmittelbar oder mittelbar, insbesondere in Form eines kabellosen, insbesondere elektromagnetischen Signals, von der Steuereinheit 22 an die Volumenstromeinstellvorrichtung 25 übermittelt. Es kann aber auch vorgesehen sein, dass das Flüssigkeitsvolumenstromsignal kabelgebunden, insbesondere als elektrisches Signal, übermittelt wird. Die Volumenstromeinstellvorrichtung 25 stellt den Flüssigkeitsvolumenstrom in der Hauptleitung 5, insbesondere im Druckraum 10, entsprechend des Flüssigkeitsvolumenstromsignals, insbesondere entsprechend der Intensität des Flüssigkeitsvolumenstromsignals, ein.

Das Hochdruckreinigungsgerät 1 umfasst in allen Ausführungsbeispielen eine in den Fig. 5 und 6 dargestellt Beimischvorrichtung 80. Die Beimischvorrichtung 80 dient zur Beimischung eines Zusatzmittels 81 zur Flüssigkeit. In den Ausführungsbeispielen ist das Zusatzmittel 81 eine Reinigungsmittellösung. Das Hochdruckreinigungsgerät 1 ist in den Ausführungsbeispielen so ausgelegt, dass das Zusatzmittel 81 der Hauptleitung 5, insbesondere stromaufwärts der Hochdruckpumpe 3, durch die Beimischvorrichtung 80 zuführbar ist. Das Zusatzmittel 81 wird der Hauptleitung 5, insbesondere stromaufwärts der Hochdruckpumpe 3, unmittelbar zugeführt. Das Zusatzmittel 81 gelangt in den Ausführungsbeispielen direkt von der Beimischvorrichtung 80 in den Bereich der Hauptleitung 5 stromaufwärts der Hochdruckpumpe 3, ohne vorher den Bereich der Hauptleitung 5 stromabwärts der Hochdruckpumpe 3 zu passieren. Es kann aber auch vorgesehen sein, dass die Beimischvorrichtung 80 das Zusatzmittel 81direkt in den Druckraum 10 einbringt.

In den Ausführungsbeispielen ist die Beimischvorrichtung 80 eine Zusatzpumpe. Die Zusatzpumpe ist getrennt von der Hochdruckpumpe 3 ausgebildet. Die Zusatzpumpe setzt das Zusatzmittel 81 eigenständig, unabhängig von der Hochdruckpumpe 3, unter Druck. Die Zusatzpumpe ist kein hydraulischer Aktor. Die Zusatzpumpe ist die primäre Energiequelle für die Bewegung des Zusatzmittels 81. Die Zusatzpumpe erzeugt die Energie für die Bewegung des Zusatzmittels 81. Insbesondere nutzt die Zusatzpumpe den von der Hochdruckpumpe erzeugten hydraulischen Druck nicht für eine Bewegung des Zusatzmittels 81.

Es kann vorgesehen sein, dass die Zusatzpumpe einen drehend angetriebenen Motor umfasst. In den Ausführungsbeispielen ist dies nicht der Fall.

Die Beimischvorrichtung 80, insbesondere die Zusatzpumpe, besitzt einen Ausgang 84, wie in den Fig. 5 und 6 dargestellt. Der Ausgang 15 der Beimischvorrichtung 80 ist fluidisch mit der Hauptleitung 5, insbesondere mit dem Saugraum 9, verbunden. In den Ausführungsbeispielen umfasst das Hochdruckreinigungsgerät 1 eine Stichleitung 85. Die Stichleitung 85 ist zwischen dem Ausgang 84 und der Hauptleitung 5, insbesondere dem Saugraum 9, angeordnet. Mittels der Stichleitung 85 ist der Ausgang 84 der Beimischvorrichtung 80 mit der Hauptleitung 5, insbesondere dem Saugraum 9, fluidisch verbunden. Die Stichleitung 85 dient zur Zuführung des Zusatzmittels 81 zur Hauptleitung 5, insbesondere zum Druckraum10, mittels der Beimischvorrichtung 80, insbesondere der Zusatzpumpe.

Mittels der Beimischvorrichtung 80 ist ein Zusatzmittelvolumenstrom generierbar. Als Zusatzmittelvolumenstrom wird der Volumenstrom des Zusatzmittels 81 zur Flüssigkeit, insbesondere in der Hauptleitung 5, insbesondere im Saugraum 9, hin bezeichnet. Insbesondere handelt es sich bei dem Zusatzmittelvolumenstrom um den Volumenstrom des Zusatzmittels 81 in der Stichleitung 85, insbesondere an der Verbindungsstelle von Stichleitung 85 und Hauptleitung 5, insbesondere Saugraum 9.

Die Beimischvorrichtung 80 stellt den Zusatzmittelvolumenstrom basierend auf dem Steuersignal ein.

Das Hochdruckreinigungsgerät 1 ist so ausgelegt, dass mittels des Bedienelements 42 der Zusatzmittelvolumenstrom, beeinflussbar, insbesondere veränderbar, insbesondere einstellbar, ist. Insbesondere ist die Größe des Zusatzmittelvolumenstroms vom Betätigungsgrad des Bedienelements 42 abhängig.

Die Größe des Zusatzmittelvolumenstroms wird durch die Beimischvorrichtung 80 basierend ausschließlich auf dem vom Bedienelement 42 generierten Steuersignal, insbesondere basierend ausschließlich auf der Intensität des vom Bedienelement 42 generierten Steuersignals, beeinflusst, insbesondere verändert, insbesondere vorgegeben, insbesondere eingestellt. Insbesondere stellt die Beimischvorrichtung 80 den Zusatzmittelvolumenstrom ausschließlich basierend auf dem Steuersignal, insbesondere ausschließlich basierend auf der Intensität des Steuersignals ein. Zwar kann das Steuersignal zuvor verstärkt oder in ein anderes Signal umgewandelt werden, als Bemessungsgrundlage für ein anderes Signal dient aber immer das Steuersignal. Die Signalkette zwischen dem Steuersignal und der Beimischvorrichtung 80 umfasst ausschließlich elektrische und/oder elektromagnetische Signale. Nach der Generierung des Steuersignals wird dieses ohne Beteiligung von mechanischen und/oder hydraulischen Signalen an die Beimischvorrichtung 80 übermittelt. Insbesondere muss für die Bestimmung der Förderleistung der Beimischvorrichtung 80 nicht der Flüssigkeitsvolumenstrom gemessen werden. Insbesondere muss für die Bestimmung der Förderleistung der Beimischvorrichtung 80 nicht die Drehzahl des Motors 3 zum Antrieb der Hochdruckpumpe 4 und/oder der Volumenstrom in der Bypassleitung 12 bestimmt werden. Insbesondere muss für die Bestimmung der Förderleistung der Beimischvorrichtung 80 nicht die Stellung des Bypassventils 13 detektiert werden.

Die Beimischvorrichtung 80 empfängt zur Einstellung der Größe des Zusatzmittelvolumenstroms ein Zusatzmittelvolumenstromsignal, insbesondere von der Steuereinheit 22. Das Zusatzmittelvolumenstromsignal wird ausschließlich basierend auf dem Steuersignal bestimmt, insbesondere ermittelt, insbesondere generiert. Die Förderleistung der Beimischvorrichtung 80 ist abhängig vom Zusatzmittelvolumenstromsignal, insbesondere von der Intensität des Zusatzmittelvolumenstromsignals. Die Förderleistung der Beimischvorrichtung 80 ist abhängig vom Steuersignal, insbesondere von der Intensität des Steuersignals. Das Zusatzmittelvolumenstromsignal ist abhängig von dem Steuersignal. Insbesondere ist die Intensität des Zusatzmittelvolumenstromsignals abhängig von der Intensität des Steuersignals.

In allen Ausführungsbeispielen stellt sowohl die Volumenstromeinstellvorrichtung 25 den Flüssigkeitsvolumenstrom in der Hauptleitung 5, insbesondere im Druckraum 10, als auch die Beimischvorrichtung 80 die Größe des Zusatzmittelvolumenstroms basierend auf dem Steuersignal, insbesondere basierend auf der Intensität des Steuersignals ein.

Insbesondere ist die Größe des Zusatzmittelvolumenstroms proportional abhängig von der Größe des Flüssigkeitsvolumenstroms in der Hauptleitung 5, insbesondere im Druckraum 10. Dies wird dadurch erreicht, dass sowohl die Größe des Zusatzmittelvolumenstroms als auch die Größe des Flüssigkeitsvolumenstroms direkt auf das Steuersignal, insbesondere die Intensität des Steuersignals zurückgehen. Alle nachfolgenden Signale werden basierend auf dem Steuersignal generiert. Insbesondere wird die Intensität aller nachfolgenden Signale in Abhängigkeit der Intensität des Steuersignals bestimmt. Insbesondere ist das Zusatzmittelvolumenstromsignal das direkte Resultat einer ununterbrochenen Kette von ausschließlich elektrischen und/oder elektromagnetischen Signalen, deren Intensitäten immer voneinander abhängen und an deren Anfang das Steuersignal, insbesondere die Intensität des Steuersignals, steht. Insbesondere ist das Flüssigkeitsvolumenstromsignal das direkte Resultat einer ununterbrochenen Kette von ausschließlich elektrischen und/oder elektromagnetischen Signalen, deren Intensitäten immer voneinander abhängen und an deren Anfang das Steuersignal, insbesondere die Intensität des Steuersignals, steht.

Es kann auch vorgesehen sein, dass das Zusatzmittelvolumenstromsignal das Steuersignal ist. In den Ausführungsbeispielen wird das vom Bedienelement 42 generierte, insbesondere bei der Detektion der Verstellposition des Bedienelements 42 generierte, Steuersignal an die Steuereinheit 22 übermittelt. Basierend auf dem Steuersignal, insbesondere der Intensität des Steuersignals, generiert die Steuereinheit 22 sowohl das Flüssigkeitsvolumenstromsignal als auch das Zusatzmittelvolumenstromsignal. Das Flüssigkeitsvolumenstromsignal wird von der Steuereinheit 22 an die Volumenstromeinstellvorrichtung 25 übermittelt, wie oben beschrieben. Das Zusatzmittelvolumenstromsignal wird von der Steuereinheit 22 an die Beimischvorrichtung 80, insbesondere die Zusatzpumpe, übermittelt.

Zur Übermittlung des Steuersignals an die Steuereinheit 22 umfasst das Hochdruckreinigungsgerät 1 eine in den Fig. 5 und 6 dargestellte Sendeeinheit 20. Die Sendeeinheit 20 ist an der Ausspritzeinheit 11 angeordnet. Die Steuereinheit 22 ist in der Pumpeneinheit 18 angeordnet. In den Ausführungsbeispielen wird das Steuersignal mittels eines Zwischensignals an die Steuereinheit 22 übermittelt. Die Sendeeinheit 20 empfängt das Steuersignal, insbesondere unmittelbar von dem Detektor 15, insbesondere als elektrisches Signal. Die Sendeeinheit 20 generiert unmittelbar aus dem Steuersignal das Zwischensignal. Die Intensität des Zwischensignals ist abhängig von der Intensität des Steuersignals. Die Intensität des Zwischensignals ist insbesondere proportional zur Intensität des Steuersignals. Das Zwischensignal wird kabellos an die Steuereinheit 22 übermittelt. In den Ausführungsbeispielen ist das Zwischensignal ein elektromagnetisches Signal. Es kann aber auch vorgesehen sein, dass das Zwischensignal ein elektrisches Signal ist und mittels eines elektrischen Kabels an die Steuereinheit 22 übermittelt wird. Die Steuereinheit 22 empfängt das Zwischensignal und generiert unmittelbar aus dem Zwischensignal das Flüssigkeitsvolumenstromsignal und das Zusatzmittelvolumenstromsignal.

Die Steuereinheit 22 sendet das Zusatzmittelvolumenstromsignal an die Beimischvorrichtung 80. Die Steuereinheit 22 steuert die Beimischvorrichtung 80, insbesondere die Zusatzpumpe, insbesondere die Leistungszufuhr der Zusatzpumpe, in Abhängigkeit Steuersignals, insbesondere des Zusatzmittelvolumenstromsignal. Es kann auch vorgesehen sein, dass die Steuereinheit 22 einen Motor für die Zusatzpumpe, insbesondere die Leistungszufuhr eines Motors 4 für die Zusatzpumpe, in Abhängigkeit des Steuersignals, insbesondere des Zusatzmittelvolumenstromsignal, steuert.

Das Zusatzmittelvolumenstromsignal wird insbesondere unmittelbar oder mittelbar, insbesondere in Form eines kabellosen, insbesondere elektromagnetischen Signals, von der Steuereinheit 22 an die Beimischvorrichtung 80 übermittelt. Es kann aber auch vorgesehen sein, dass das Zusatzmittelvolumenstromsignal kabelgebunden, insbesondere als elektrisches Signal, übermittelt wird. Die Beimischvorrichtung 80 stellt den Zusatzmittelvolumenstrom in der Hauptleitung 5, insbesondere im Druckraum 10, entsprechend des Zusatzmittelvolumenstromsignals, insbesondere entsprechend der Intensität des Zusatzmittelvolumenstromsignals, ein. Insbesondere wird die Förderleistung der Beimischvorrichtung 80, insbesondere die Pumpleistung der Zusatzpumpe, entsprechend des Zusatzmittelvolumenstromsignals, insbesondere entsprechend der Intensität des Zusatzmittelvolumenstromsignals, eingestellt.

Insbesondere wird die Förderleistung der Beimischvorrichtung 80, insbesondere der Zusatzpumpe, durch eine Taktung der elektrischen Energie, insbesondere der elektrischen Leistung, mit der die Beimischvorrichtung 80, insbesondere die Zusatzpumpe, betrieben wird, eingestellt. Die Taktung der elektrischen Leistung erfolgt in Abhängigkeit des Steuersignals, insbesondere der Intensität des Steuersignals. Aufgrund der Taktung der elektrischen Leistung ergibt sich eine effektive Ausgangsleistung. Die effektive Ausgangsleistung wird auch als Wirkleistung oder als mittlere Leistung bezeichnet. Je größer die Intensität des Steuersignals ist, desto größer ist die effektive Leistung.

Vorteilhaft ist die Leistungszufuhr der Beimischvorrichtung 80, insbesondere der Zusatzpumpe, mittels Pulsweitenmodulation einstellbar. Hierbei wird die Leistungszufuhr nur in zeitlichen Intervallen, den sogenannten Pulsen zugelassen. Zwischen zwei Pulsen ist die Leistungszufuhr unterdrückt. Es kann auch vorgesehen sein, dass die Leistungszufuhr eines Motors der Zusatzpumpe mittels Pulsweitenmodulation einstellbar ist.

Wie in den Fig. 5 und 6 dargestellt, umfasst die Beimischvorrichtung 80, insbesondere die Zusatzpumpe, einen Eingang 83. Der Eingang 83 der Beimischvorrichtung 80 ist fluidisch mit einem Behälter 82 für das Zusatzmittel 81 verbunden. Es kann vorgesehen sein, dass der Behälter 82 Bestandteil des Hochdruckreinigungsgeräts 1 ist. In den Ausführungsbeispielen ist der Behälter 82 für das Zusatzmittel 81 getrennt von dem Hochdruckreinigungsgerät 1 ausgebildet. Der Behälter 82 ist austauschbar im Hochdruckreinigungsgerät 1 gehalten. Der Behälter 82 ist in der Pumpeneinheit 18 angeordnet.

Das Hochdruckreinigungsgerät 1 umfasst ein Zusatzventil 86. Das Zusatzventil 86 verhindert ein Vordringen von Flüssigkeit aus der Hauptleitung 5 in den Behälter 82 für das Zusatzmittel 81. In den Ausführungsbeispielen ist das Zusatzventil 86 in der Stichleitung 85 angeordnet ist. Es kann auch vorgesehen sein, dass das Zusatzventil 86 in der Verbindungsleitung zwischen dem Behälter 82 und der Beimischvorrichtung 80, insbesondere der Zusatzpumpe, angeordnet ist. Es kann auch vorgesehen sein, dass das Zusatzventil 86 Bestandteil der Beimischvorrichtung 80, insbesondere der Zusatzpumpe, ist.

In den Ausführungsbeispielen umfasst das Hochdruckreinigungsgerät 1 einen Rückflussverhinderer 87. Der Rückflussverhinderer 87 verhindert, dass das Zusatzmittel 81 durch den Anschluss 2 für die Flüssigkeitsquelle 17 in Richtung der Flüssigkeitsquelle 17 aus der Hauptleitung 5 austreten kann. Der Rückflussverhinderer 87 ist in der Hauptleitung 5 stromaufwärts der Hochdruckpumpe 3 angeordnet. Der Rückflussverhinderer 87 ist in dem Saugraum 9 angeordnet. Der Rückflussverhinderer 87 ist in dem Bereich der Hauptleitung 5 zwischen der Beimischvorrichtung 80, insbesondere der Zusatzpumpe, und dem Anschluss 2 angeordnet. Der Rückflussverhinderer 87 ist zwischen der Stichleitung 85 und dem Anschluss 2 in der Hauptleitung 5 angeordnet. Anstatt des Rückflussverhinderers 87 kann auch ein Rückschlagventil vorgesehen sein.

In den Ausführungsbeispielen ist die Beimischvorrichtung 80, insbesondere die Zusatzpumpe, eine Schwingankerpumpe. Die Schwingankerpumpe ist eine Pumpenform, die durch einen schwingenden Anker anstelle eines rotierenden Motors angetrieben wird. Bei der Schwingankerpumpe kann es sich um eine Membranpumpe oder um eine Vibrationspumpe handeln. In den Ausführungsbeispielen ist die Zusatzpumpe eine Vibrationspumpe.

In der Vibrationspumpe erzeugt ein wechselstrombetriebener Elektromagnet über ein Joch in einem innenliegenden Luftspalt ein oszillierendes Magnetfeld, das einen ferromagnetischen Anker gegen eine Druckfeder schwingen lässt. Dieser Anker stellt gleichzeitig den Kolben dar, durch dessen Mittelbohrung Flüssigkeit in eine Pumpenkammer der Zusatzpumpe fließen kann. Schwingt der Kolben durch die Federkraft aus dem Luftspalt des Elektromagneten heraus, verschließt ein Ventil die Bohrung im Kolben und ein weiteres Ventil öffnet die Pumpenkammer der Zusatzpumpe in Richtung des Ausgangs 84 der Zusatzpumpe. Wird der Kolben durch das Magnetfeld wieder in den Luftspalt gezogen, schließt das Auslassventil wieder und der Zyklus beginnt von vorne. Bei der Zusatzpumpe 4 kann es sich aber auch um eine Schwingankermembranpumpe oder eine Linearmembranpumpe handeln.

Zur Vibrationsentkopplung des Gehäuses der Pumpeneinheit 18 und der Zusatzpumpe kann die Zusatzpumpe mittels eines Antivibrationselements, insbesondere mittels eines Elastomers, in der Pumpeneinheit 18 gelagert sein.

Das Hochdruckreinigungsgerät 1 weist ein in den Fig. 5 und 6 dargestelltes Zusatzbedienelement 60 auf. Das Zusatzbedienelement 60 dient zur Aktivierung der Beimischvorrichtung 80, insbesondere der Zusatzpumpe. Nur wenn das Zusatzbedienelement 60 betätigt wurde und/oder wird, fördert die Beimischvorrichtung 80 Zusatzmittel 81. Ohne Betätigung des Zusatzbedienelements 60 wird die Beimischvorrichtung 80 nicht mit elektrischer Leistung versorgt.

Das Zusatzbedienelement 60 ist an der Ausspritzeinheit 11 angeordnet. Das Zusatzbedienelement 60 ist derart an der Ausspritzeinheit 11 angeordnet, dass ein Benutzer die Ausspritzeinheit 11 mit einer Hand führen und gleichzeitig mit derselben Hand das Zusatzbedienelement 80 betätigen kann. In den Ausführungsbeispielen genügt eine einmalige Betätigung des Zusatzbedienelements 80, damit die Beimischvorrichtung 80 aktiviert ist. Die Höhe der elektrischen Leistung, mit der die Beimischvorrichtung 80 versorgt wird, wird dann durch das Bedienelement 42, insbesondere durch den Betätigungsgrad des Bedienelements 42, insbesondere durch das Steuersignal, insbesondere durch die Intensität des Steuersignals, bestimmt.

In einem aktivierten Zustand des Zusatzbedienelements 60 ist ein Betrieb der Beimischvorrichtung 80, insbesondere der Zusatzpumpe, möglich. In einem deaktivierten Zustand des Zusatzbedienelements 80 ist ein Betrieb der Beimischvorrichtung 80, insbesondere der Zusatzpumpe nicht möglich. Im deaktivierten Zustand des Zusatzbedienelements 60 ist ein Betrieb der Beimischvorrichtung 80, insbesondere der Zusatzpumpe, auch bei Betätigung des Bedienelements 42 nicht möglich. Es kann vorgesehen sein, dass das Zusatzbedienelement 60 einen Knopf umfasst. In einer ersten, gedrückten Stellung ist das Zusatzbedienelement 60 im aktivierten Zustand. In einer zweiten, ungedrückten Stellung ist das Zusatzbedienelement 60 im deaktivierten Zustand.

Das Hochdruckreinigungsgerät 1 ist so ausgelegt, dass die Beimischvorrichtung 80, insbesondere die Zusatzpumpe, nur dann betrieben wird, wenn sich das Zusatzbedienelement 80 im aktivierten Zustand befindet und gleichzeitig das Ventilbedienelement 41 betätigt ist. Die Beimischvorrichtung 80, insbesondere die Zusatzpumpe, kann nur dann Zusatzmittel 81 in die Hauptleitung 5 fördern, wenn das Hauptleitungsventil 8 mittels des Ventilbedienelements 41 geöffnet ist. Die Beimischvorrichtung 80, insbesondere die Zusatzpumpe, fördert nur dann Zusatzmittel 81 in die Hauptleitung 5, wenn das Hauptleitungsventil 8 mittels des Ventilbedienelements 41 geöffnet ist, sich gleichzeitig das Zusatzbedienelement 60 im aktivierten Zustand befindet und das Bedienelement 42 betätigt ist. Dann wird aus der Ausspritzöffnung 6 Flüssigkeit ausgespritzt, der Zusatzmittel 81 zugesetzt ist.

Bei Betätigung des Bedienelements 42 mit maximal möglichem Betätigungsgrad, also wenn das Bedienelement 42 in die Endposition 38 verstellt ist, wird ein Steuersignal mit maximaler Intensität generiert. Wie in Fig. 7 für das Ausführungsbeispiel nach Fig. 5 und in Fig. 9 für das Ausführungsbeispiel nach Fig. 6 dargestellt, wird dann basierend auf dem Steuersignal, insbesondere auf der Intensität des Steuersignals, der Flüssigkeitsvolumenstrom in der Hauptleitung 5, insbesondere im Druckraum 10, so eingestellt, dass er maximal ist. Ebenso wird der Zusatzmittelvolumenstrom basierend auf dem Steuersignal, insbesondere auf der Intensität des Steuersignals, insbesondere in der Stichleitung 85, so eingestellt, dass er maximal ist.

Wenn das Bedienelement 42 dann nur mit halbem Betätigungsgrad betätigt wird, wenn es also entlang des Stellwegs 31 nur die Hälfte des maximalen Stellwegs wm zurückgelegt hat, es sich also entlang des Stellwegs 31 in der Mitte zwischen der Ruheposition 37 und der Endposition 38 befindet, wird ein Steuersignal generiert, dessen Intensität der Hälfte der maximal möglichen Intensität entspricht. Wie in Fig. 8 für das Ausführungsbeispiel nach Fig. 5 und in Fig. 10 für das Ausführungsbeispiel nach Fig. 6 dargestellt, wird dann basierend auf dem Steuersignal, insbesondere auf der Intensität des Steuersignals, der Flüssigkeitsvolumenstrom in der Hauptleitung 5, insbesondere im Druckraum 10, so eingestellt, dass er halb so groß wie der maximal mögliche Flüssigkeitsvolumenstrom ist. Ebenso wird der Zusatzmittelvolumenstrom basierend auf dem Steuersignal, insbesondere auf der Intensität des Steuersignals, insbesondere in der Stichleitung 85, so eingestellt, dass er halb so groß wie der maximal mögliche Zusatzmittelvolumenstrom ist.

Dadurch ist auf einfache Weise erreicht, dass die Konzentration des Zusatzmittels 81 in der Flüssigkeit, die von der Hochdruckpumpe 3 gefördert und ausgespritzt wird, immer nahezu, insbesondere genau, konstant ist.

## Patentansprüche

1. Hochdruckreinigungsgerät umfassend:
- eine Hauptleitung (5), durch die mittels einer Hochdruckpumpe (3) Flüssigkeit förderbar ist,
- ein Bedienelement (42), mit dem die Größe eines Flüssigkeitsvolumenstroms der Flüssigkeit in der Hauptleitung (5) basierend auf einem vom Bedienelement (42) generierten Steuersignal beeinflussbar ist und
- eine Beimischvorrichtung (80), mit der der Flüssigkeit ein Zusatzmittel (81) mit einem Zusatzmittelvolumenstrom zuführbar ist,
**dadurch gekennzeichnet, dass** die Beimischvorrichtung (80) die Größe des Zusatzmittelvolumenstroms basierend auf dem Steuersignal einstellt.

2. Hochdruckreinigungsgerät nach Anspruch 1,
**dadurch gekennzeichnet, dass** der Flüssigkeitsvolumenstrom mittels des Bedienelements (42) so beeinflussbar ist, dass die Größe des Flüssigkeitsvolumenstroms mindestens drei verschiedene Werte annehmen kann oder kontinuierlich verstellbar ist, insbesondere
dass das Bedienelement (42) zwischen einer Ruheposition (37) und einer Endposition (38) entlang eines Stellwegs (31) kontinuierlich verstellbar ist, dass die Intensität des Steuersignals mit zunehmender Entfernung des Bedienelements (42) in Richtung weg von der Ruheposition (37) in Richtung auf die Endposition (38) zu, insbesondere mit zunehmendem Betätigungsgrad, zunimmt.

3. Hochdruckreinigungsgerät nach Anspruch 1 oder 2,
**dadurch gekennzeichnet, dass** die Größe des Flüssigkeitsvolumenstroms in Abhängigkeit eines Betätigungsgrads des Bedienelements (42) beeinflussbar ist.

4. Hochdruckreinigungsgerät nach Anspruch 3,
**dadurch gekennzeichnet, dass** die Größe des Zusatzmittelvolumenstroms vom Betätigungsgrad des Bedienelements (42) abhängig ist.

5. Hochdruckreinigungsgerät nach Anspruch 3 oder 4,
**dadurch gekennzeichnet, dass** das Steuersignal, insbesondere die Intensität des Steuersignals, vom Betätigungsgrad des Bedienelements (42) abhängt.

6. Hochdruckreinigungsgerät nach einem der Ansprüche 1 bis 5,
**dadurch gekennzeichnet, dass** das Hochdruckreinigungsgerät (1) eine Volumenstromeinstellvorrichtung (25) zur Einstellung des Flüssigkeitsvolumenstroms in der Hauptleitung (5) umfasst, dass sowohl die Volumenstromeinstellvorrichtung (25) den Flüssigkeitsvolumenstrom in der Hauptleitung (5) als auch die Beimischvorrichtung (80) die Größe des Zusatzmittelvolumenstroms basierend auf dem Steuersignal einstellen.

7. Hochdruckreinigungsgerät nach einem der Ansprüche 1 bis 6,
**dadurch gekennzeichnet, dass** die Beimischvorrichtung (80) zur Einstellung der Größe des Zusatzmittelvolumenstroms ein Zusatzmittelvolumenstromsignal empfängt, und dass das Zusatzmittelvolumenstromsignal ausschließlich basierend auf dem Steuersignal bestimmt wird.

8. Hochdruckreinigungsgerät nach einem der Ansprüche 1 bis 7,
**dadurch gekennzeichnet, dass** das Hochdruckreinigungsgerät (1) so ausgelegt ist, dass die Größe des Zusatzmittelvolumenstroms proportional abhängig von der Größe des Flüssigkeitsvolumenstroms in der Hauptleitung (5) ist.

9. Hochdruckreinigungsgerät nach einem der Ansprüche 1 bis 8,
**dadurch gekennzeichnet, dass** die Beimischvorrichtung (80) eine Zusatzpumpe ist, mittels derer das Zusatzmittel der Flüssigkeit in der Hauptleitung (5) zuführbar ist.

10. Hochdruckreinigungsgerät nach Anspruch 9,
**dadurch gekennzeichnet, dass** die Größe des Zusatzmittelvolumenstrom durch eine Taktung einer elektrischen Leistung, mit der die Zusatzpumpe betrieben wird, einstellbar ist, insbesondere mittels des Bedienelements (42), insbesondere mittels des vom Bedienelement (42) generierten Steuersignals.

11. Hochdruckreinigungsgerät nach einem der Ansprüche 1 bis 10,
**dadurch gekennzeichnet, dass** die Hauptleitung (5) einen Saugraum (9) und einen Druckraum (10) aufweist, dass die Hochdruckpumpe (3) zwischen dem Saugraum (9) und dem Druckraum (10) angeordnet ist, dass der Druckraum (10) mit dem Saugraum (9) fluidisch über eine Bypassleitung (12) verbunden ist, in der ein Bypassventil (13) angeordnet ist, mittels dem zur Regulierung des Flüssigkeitsvolumenstroms im Druckraum (10) der Hauptleitung (5) eine freie Querschnittsfläche der Bypassleitung (12) einstellbar ist, und dass das Bypassventil (13) zumindest mittelbar mittels des Bedienelements (42) betätigbar ist, insbesondere dass das Bypassventil (13) in Abhängigkeit des von dem Bedienelement (42) generierten Steuersignals betätigbar ist.

12. Hochdruckreinigungsgerät nach einem der Ansprüche 1 bis 10,
**dadurch gekennzeichnet, dass** die Hochdruckpumpe (1) mittels eines Motors (4) antreibbar ist, dass die Größe des Flüssigkeitsvolumenstroms abhängig von der Drehzahl des Motors (4) ist, und dass die Drehzahl des Motors (4) mittels des Bedienelements (42), insbesondere in Abhängigkeit des von dem Bedienelement (42) generierten Steuersignals, insbesondere in Abhängigkeit des Betätigungsgrads des Bedienelements (42), beeinflussbar ist.

13. Verfahren zum Betrieb eines Hochdruckreinigungsgerät, wobei das Hochdruckreinigungsgerät (1) eine Hauptleitung (5) umfasst, durch die mittels einer Hochdruckpumpe (3) Flüssigkeit mit einem Flüssigkeitsvolumenstrom förderbar ist, wobei das Hochruckreinigungsgerät so ausgelegt ist, dass die Größe des Flüssigkeitsvolumenstroms veränderbar ist und dass der Flüssigkeit ein Zusatzmittel (81) mit einem Zusatzmittelvolumenstrom zuführbar ist,
**dadurch gekennzeichnet, dass** sowohl zur Einstellung der Größe des Flüssigkeitvolumenstroms als auch zur Einstellung der Größe des Zusatzmittelvolumenstroms dasselbe Steuersignal verwendet wird.

14. Verfahren nach Anspruch 13,
**dadurch gekennzeichnet, dass** das Steuersignal durch Betätigung eines Bedienelements (42) des Hochdruckreinigungsgeräts (1) generiert wird.

15. Verfahren nach Anspruch 14,
**dadurch gekennzeichnet, dass** das Steuersignal von einem Betätigungsgrad des Bedienelements (42) abhängig ist, und dass sowohl die Größe des Flüssigkeitsvolumenstroms als auch die Größe des Zusatzmittelvolumenstroms basierend auf dem Steuersignal eingestellt werden.
